# EUROPÄISCHE PATENTANMELDUNG

(11) **EP 4 488 972 A1**
(43) Veröffentlichungstag der Anmeldung: **08.01.2025**
(21) Anmeldenummer: 24172040.8
(22) Anmeldetag: 24.04.2024
(51) Int. Cl.: G07F 9/00, G07F 9/10, G07F 11/10, G07F 11/16, G07F 11/26

(54) **VERKAUFSAUTOMATENSTATION ZUR AUTOMATISCHEN AUSGABE VON WAREN AN EINEN KÄUFER**

(30) Priorität: 07.07.2023 DE 102023118032
(71) Anmelder: Sielaff GmbH & Co. KG Automatenbau Herrieden, 91567 Herrieden (DE)
(72) Erfinder: MURR, Manfred, 91522 Ansbach (DE)
(74) Vertreter: Isarpatent

(57) **Zusammenfassung**

Die vorliegende Erfindung betrifft eine Verkaufsautomatenstation zur automatischen Ausgabe von Waren an einen Käufer: mit einer Vielzahl von jeweils zur Lagerung und Abgabe einer Ware vorgesehenen Verkaufsautomaten, mit einem gemeinsamen Warenausgabebereich zur Ausgabe einer von einem Käufer angeforderten Ware, und mit einer außerhalb der Verkaufsautomaten angeordneten, gemeinsamen Transportvorrichtung, die derart zwischen der Vielzahl von Verkaufsautomaten und dem gemeinsamen Warenausgabebereich angeordnet sowie dazu ausgebildet ist, um von den Verkaufsautomaten abgegebene Waren aufzunehmen und hin zu dem gemeinsamen Warenausgabebereich zu transportieren.

## Beschreibung

### GEBIET DER ERFINDUNG

Die vorliegende Erfindung betrifft eine Verkaufsautomatenstation zur automatischen Ausgabe von Waren an einen Käufer.

### TECHNISCHER HINTERGRUND

Verkaufsautomaten (Vending-Automaten) an sich sind bekannt und finden in vielerlei Varianten Anwendung, beispielsweise Automaten zur Lagerung und Abgabe von Heiß- bzw. Kaltgetränken oder Snacks. Üblicherweise ist ein solcher Verkaufsautomat zum Verkauf einer bestimmten Art von Artikeln, beispielsweise von Heißgetränken, ausgebildet. Es liegt im Trend, neben Heiß- bzw. Kaltgetränken und Snackartikeln auch andere Produkte wie Nudeln oder Grillfleisch in einem Verkaufsautomaten anzubieten. Auf diese Weise kann ein Automatenbetreiber und/oder heimischer Metzger, Fleischer oder allgemein Erzeuger, vorzugsweise regionale Produkte in dem Verkaufsautomaten außerhalb von Ladenöffnungszeiten, sozusagen jederzeit verkaufen.

Dabei ist es üblich, dass ein einzelner Automat mehrere verschiedene Artikel einer bestimmten Art enthält bzw. bereitstellen kann, aus denen ein Käufer einen gewünschten Artikel auswählen kann. Die Bezahlung des bestellten gewünschten Artikels erfolgt entweder im Voraus oder nach Eingabe der Bestellung durch Bereitstellen des entsprechenden Geldbetrages für den Artikel in bar bzw. über ein übliches elektronisches Zahlungsverfahren. Um mehrere verschiedene Artikel zu erhalten, die jeweils einer verschiedenen Art angehören, müssen normalerweise verschiedene, jeweils für eine Art vorgesehene Verkaufsautomaten jeder für sich bedient werden. Alternativ können mehrere Verkaufsautomaten über eine zentrale Bedieneinheit angesteuert werden.

Zum Beispiel beschreibt die DE 202 20 672 U1 eine Steuerung einer Gruppe von Verkaufsautomaten durch eine gemeinsame Steuereinheit vor, wobei die Steuereinheit für die Verkaufsautomaten eine Eingabe/Ausgabefunktion und eine Bezahlungsfunktion bereitstellt, mittels derer ein Benutzer an einer der Steuereinheit zugeordneten Bedieneinheit in vorbestimmter Weise Eingaben zur Zusammenstellung mehrerer Bestellungselemente zu einer Bestellung und an einer der Steuereinheit zugeordneten Bezahleinheit eine entsprechende Bezahlung vornehmen kann.

Nachteilig ist dabei, dass die gekauften Artikel an unterschiedlichen Ausgabestellen abzuholen sind, was unübersichtlich und wenig komfortabel für den Käufer sein kann.

### ZUSAMMENFASSUNG DER ERFINDUNG

Vor diesem Hintergrund liegt der vorliegenden Erfindung die Aufgabe zugrunde, eine verbesserte Verkaufsautomatenstation bereitzustellen, die für einen Käufer einfach zu bedienen und komfortabel in der Handhabung ist.

Erfindungsgemäß wird diese Aufgabe durch eine Verkaufsautomatenstation mit den Merkmalen des Patentanspruchs 1 gelöst.

Demgemäß ist vorgesehen:
- Eine Verkaufsautomatenstation zur automatischen Ausgabe von Waren an einen Käufer: mit einer Vielzahl von jeweils zur Lagerung und Abgabe einer Ware vorgesehenen Verkaufsautomaten, mit einem gemeinsamen Warenausgabebereich zur Ausgabe einer von einem Käufer angeforderten Ware, und mit einer außerhalb der Verkaufsautomaten angeordneten, gemeinsamen Transportvorrichtung, die derart zwischen der Vielzahl von Verkaufsautomaten und dem gemeinsamen Warenausgabebereich angeordnet sowie dazu ausgebildet ist, um von den Verkaufsautomaten abgegebene Waren aufzunehmen und hin zu dem gemeinsamen Warenausgabebereich zu transportieren.

Die der vorliegenden Erfindung zugrunde liegende Idee besteht darin, eine Verkaufsautomatenstation beziehungsweise Automatenanreihung bereitzustellen, deren Vielzahl von Verkaufsautomaten beziehungsweise Automateneinheiten die verschiedensten Produkte/Waren lagern und ausgeben können. Eine Warenförderungseinheit bzw. die gemeinsame Transportvorrichtung ist dabei in der Lage alle von den Verkaufsautomaten abgegebenen Waren aufzunehmen. Die gemeinsame Transportvorrichtung zeichnet sich dadurch aus, dass Waren/Produkte mit ihr außerhalb der Verkaufsautomaten bewegt werden können. Mit anderen Worten sammelt die gemeinsame Transportvorrichtung die Waren/Produkte ein, die von der Vielzahl von Verkaufsautomaten entnommen werden und fördert diese Waren/Produkte zu dem gemeinsamen Warenausgabebereich. Demnach könnte die gemeinsame Transportvorrichtung auch als Sammelband bezeichnet werden. Dabei kann die Vielzahl von Verkaufsautomaten nebeneinander, übereinander oder gegenüber in Bezug auf die gemeinsame Transportvorrichtung angeordnet sein.

Der Verkaufsautomat in der vorliegenden Anmeldung enthält nicht notwendigerweise eine Sichtscheibe, eine manuelle Bedieneinheit sowie ein Bezahlmodul. Ferner muss das Verkaufsautomateninnere nicht gegen Vandalismus abgesichert und abgeschlossen sein, da der Käufer in der Regel im Inneren der Verkaufsautomatenstation keinen Zugang hat.

Ein Vorteil der erfindungsgemäßen Verkaufsautomatenstation ist, dass ein Käufer lediglich eine einzelne geeignete Bedieneinheit bedienen muss und auch nur einen Bezahlvorgang vornehmen muss, um eine Vielfalt an Waren einzukaufen. Die geeignete Bedieneinheit beziehungsweise ein geeignetes Bedienfeld umfasst Produktauswahl-Eingabeeinrichtungen und Geld- und Guthaben-Verarbeitungseinrichtungen, die wie auch eine Münzrückgabe-Einrichtung allgemein bekannt sind. Die gekauften Waren können in einem einzigen gemeinsamen Warenausgabebereich bereitgestellt werden, selbst wenn die Waren aus verschiedenen Verkaufsautomaten stammen.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Ausführungsform der Verkaufsautomatenstation weist jeder Verkaufsautomat eine eigene Entnahme-Einrichtung bzw. Mechanik zur Abgabe einer Ware auf. Insbesondere ist die Entnahme-Einrichtung zur Abgabe der Ware auf die gemeinsame Transportvorrichtung ausgebildet. Die Entnahme-Einrichtung kann beispielsweise als Manipulator, insbesondere als Korb, ausgebildet sein. Jeder Verkaufsautomat weist zumindest ein Warenfach auf. Somit können mehrere Waren, die auf die Vielzahl von Verkaufsautomaten verteilt gelagert sind, gleichzeitig von den Verkaufsautomaten aus dem Warenfach entnommen und auf die gemeinsame Transportvorrichtung abgegeben werden. Auf diese Weise kann ein Käufer, der mehrere Waren kauft, diese schneller in dem gemeinsamen Warenausgabebereich entgegen nehmen. Folglich kann die Bereitstellung mehrerer Waren beschleunigt werden. Jeder Verkaufsautomat weist beispielsweise eine Vielzahl arraymäßig in einem Innenraum angeordneter Warenfächer auf.

Die Entnahme-Einrichtung kann variabel verfahrbar sein und lässt sich somit an eine beliebige Frontseite des Warenfaches bewegen. Dies geschieht über eine variabel verfahrbare Transport-Einrichtung, an der die Entnahme-Einrichtung befestigt sein kann. Diese Transport-Einrichtung kann beispielsweise Führungsschienen enthalten, auf denen die Entnahme-Einrichtung verfahrbar ist. Auf diese Weise kann eine Antriebseinheit sowohl die Entnahme-Einrichtung als auch das Warenfach antreiben.

Der Transport der Ware in dem Warenfach, insbesondere an die Frontseite, erfolgt beispielsweise über ein Förderband, einen Schieber, Transportrollen, Transportwalzen oder eine Spirale. Dabei kann die Antriebseinheit in der Entnahme-Einrichtung integriert oder mit der Entnahme-Einrichtung gekoppelt sein. Vorzugsweise ist die Antriebseinheit als Elektromotor, insbesondere als Servomotor, als Schrittmotor, als Gleichstrommotor oder dergleichen, ausgebildet. Jedoch ist die Antriebsart nicht darauf beschränkt, beispielsweise kann auch ein magnetischer, pneumatischer oder hydraulischer Antrieb vorgesehen sein. Optional kann die Antriebseinheit auch ein Getriebe aufweisen. Wahlweise kann die Antriebseinheit direkt oder über das Getriebe antreiben.

Optional kann jeder Verkaufsautomat ein eigenes Automatengehäuse aufweisen. Das Automatengehäuse kann dabei diejenigen Komponenten des Verkaufsautomaten umgeben, die ausschließlich diesem einzelnen Verkaufsautomaten zugeordnet sind. Das Automatengehäuse kann insbesondere die Entnahme-Einrichtung, das zumindest eine Warenfach und die Antriebseinheit umgeben.

Die Vielzahl von Verkaufsautomaten kann wahlweise mehrere Verkaufsautomaten vergleichbarer Ausgestaltung oder einzelne oder mehrere Verkaufsautomaten mit unterschiedlicher Ausgestaltung umfassen. Zum Beispiel kann sich mindestens ein Verkaufsautomat der Vielzahl von Verkaufsautomaten in der Anzahl und/oder Größe der Warenfächer unterscheiden.

Gemäß einer weiteren Ausführungsform der Verkaufsautomatenstation bildet die Vielzahl von jeweils zur Lagerung und Abgabe einer Ware vorgesehenen Verkaufsautomaten eine erste Reihe von nebeneinander angeordneten Verkaufsautomaten, wobei die Verkaufsautomatenstation ferner eine zweite Reihe von nebeneinander angeordneten, jeweils zur Lagerung und Abgabe einer Ware vorgesehenen Verkaufsautomaten umfasst. Somit kann die Verkaufsautomatenstation kompakter oder entsprechend räumlicher Gegebenheiten angeordnet sein. Zum Beispiel kann die erste Reihe und die zweite Reihe in einer L-Form, einer T-Form oder einer sonstigen Form angeordnet sein, die mit zwei oder mehr Reihen gebildet werden kann.

Beispielsweise kann die zweite Reihe die gleichen Merkmale wie die erste Reihe aufweisen. Optional kann die zweite Reihe die beschriebenen Merkmale in Bezug auf die Verkaufsautomaten anders kombinieren als die erste Reihe.

Gemäß einer Weiterbildung umfasst die Verkaufsautomatenstation ferner eine separate Transportvorrichtung, welche ausgebildet ist, die von den Verkaufsautomaten der zweiten Reihe abgegebene Ware aufzunehmen und hin zu einem gemeinsamen Warenausgabebereich zu transportieren. Damit können die erste Reihe und die zweite Reihe noch freier angeordnet sein, da die zweite Reihe eine eigene Transportvorrichtung, also die separate Transportvorrichtung, umfasst, welche von der gemeinsamen Transportvorrichtung unabhängig sein kann.

Zum Beispiel können die gemeinsame Transportvorrichtung und die separate Transportvorrichtung eine gemeinsame Förderebene aufweisen. Alternativ oder zusätzlich kann die separate Transportvorrichtung von der gemeinsamen Transportvorrichtung der ersten Reihe beabstandet angeordnet sein. Wahlweise kann die separate Transportvorrichtung die Ware zu demselben gemeinsamen Warenausgabebereich wie die gemeinsame Transportvorrichtung oder zu einem anderen Warenausgabebereich transportieren.

Optional weist jeder Verkaufsautomat der zweiten Reihe eine eigene Entnahme-Einrichtung bzw. Mechanik zur Abgabe einer Ware auf. Insbesondere ist die Entnahme-Einrichtung zur Abgabe der Ware auf die separate Transportvorrichtung ausgebildet.

Gemäß einer weiteren Weiterbildung umfasst die Verkaufsautomatenstation ferner eine Verbindungstransportvorrichtung zum Transport der Ware zwischen der gemeinsamen Transportvorrichtung und der separaten Transportvorrichtung. Das bedeutet die Verbindungstransportvorrichtung verbindet die gemeinsame Transportvorrichtung und die separate Transportvorrichtung. Somit kann die Ware der gemeinsamen und der separaten Transportvorrichtung zusammengeführt oder vorsortiert werden. Dabei kann die Verbindungstransportvorrichtung im Wesentlichen wie die gemeinsame Transportvorrichtung ausgebildet und angetrieben sein. Optional kann die Verbindungstransportvorrichtung derart ausgebildet sein, dass die Transportvorrichtungen einen Kreislauf, beispielsweise um die erste Reihe und die zweite Reihe herum, bilden.

Gemäß einer weiteren Weiterbildung der Verkaufsautomatenstation ist die Verbindungstransportvorrichtung derart ausgebildet und an die gemeinsame Transportvorrichtung und die separate Transportvorrichtung gekoppelt, dass die Verbindungstransportvorrichtung die gemeinsame Transportvorrichtung und die separate Transportvorrichtung geradlinig oder geschwungen verbindet.

Gemäß einer weiteren Weiterbildung der Verkaufsautomatenstation ist eine Frontseite der Verkaufsautomaten der ersten Reihe einer Frontseite der Verkaufsautomaten der zweiten Reihe zugewandt. Auf diese Weise können die Verkaufsautomaten leicht zugänglich von einer Rückseite der Verkaufsautomaten befüllt werden. Darüber hinaus können die Verkaufsautomaten somit sehr kompakt angeordnet werden.

Die Frontseite entspricht beispielsweise einer Ausgabeseite und/oder einer Befüllseite. Sind die Frontseiten der Verkaufsautomaten zueinander zugewandt entspricht die Frontseite vorzugsweise der Ausgabeseite, wobei die Rückseite der Befüllseite entspricht. Beispielsweise werden die Waren innerhalb des Warenfachs an die Frontseite gefördert. Darüber hinaus kann an der Frontseite und/oder an der Rückseite eine Sichtscheibe vorgesehen sein.

Gemäß einer weiteren Weiterbildung der Verkaufsautomatenstation ist die gemeinsame Transportvorrichtung zwischen der ersten Reihe und der zweiten Reihe angeordnet und ausgebildet, die von den Verkaufsautomaten der ersten Reihe und der zweiten Reihe abgegebene Ware aufzunehmen und hin zu dem gemeinsamen Warenausgabebereich zu transportieren. Somit stehen sich die Verkaufsautomaten der ersten und der zweiten Reihe gegenüber und geben alle die Ware auf die gemeinsame Transportvorrichtung ab. Vorzugsweise weisen die erste Reihe und die zweite Reihe in etwa die gleiche Länge auf, sind jedoch nicht darauf limitiert. Vorteilhaft ist, dass damit nur eine Transportvorrichtung notwendig ist.

Gemäß einer weiteren Weiterbildung der Verkaufsautomatenstation ist eine Rückseite der Verkaufsautomaten der ersten Reihe einer Rückseite der Verkaufsautomaten der zweiten Reihe zugewandt. Zum Beispiel können die Verkaufsautomaten der ersten Reihe von der zweiten Reihe beabstandet angeordnet sein, sodass zwischen den beiden Rückseiten ein Gang zum Befüllen der Verkaufsautomaten bereitgestellt ist. Auf diese Weise kann ein Befüller schneller die Verkaufsautomaten befüllen, wenn der Gang vorgesehen ist. Alternativ oder zusätzlich können die Verkaufsautomaten von der Frontseite befüllt werden.

Die Rückseite entspricht beispielsweise einer Ausgabeseite und/oder einer Befüllseite. Sind die Rückseiten der Verkaufsautomaten zueinander zugewandt entspricht die Rückseite vorzugsweise der Befüllseite, wobei die Frontseite der Ausgabeseite entspricht.

Gemäß einer weiteren Ausführungsform der Verkaufsautomatenstation weist zumindest eine der Transportvorrichtungen, also die gemeinsame Transportvorrichtung und/oder die separate Transportvorrichtung, ein Förderband, Transportrollen, Transportwalzen oder einen Warenabholbehälter auf.

Optional ist zumindest eine der Transportvorrichtungen über einen motorischen Antrieb antreibbar. Vorzugsweise ist der motorische Antrieb als Elektromotor, insbesondere als Servomotor, als Schrittmotor, als Gleichstrommotor oder dergleichen, ausgebildet. Jedoch ist die Antriebsart nicht darauf beschränkt, beispielsweise kann auch ein magnetischer, pneumatischer oder hydraulischer Antrieb vorgesehen sein. Zum Beispiel kann der motorische Antrieb auch ein Getriebe aufweisen. Wahlweise kann der motorische Antrieb direkt oder über das Getriebe mit der gemeinsamen Transportvorrichtung und/oder der separaten Transportvorrichtung zum Antreiben gekoppelt sein. Optional ist der motorische Antrieb als Zahnradantrieb, als Reibradantrieb oder als Riemenantrieb ausgebildet. Zur Übertragung des Antriebsmoments von dem motorischen Antrieb auf die gemeinsame Transportvorrichtung und/oder die separate Transportvorrichtung kann der motorische Antrieb ein Zahnrad, ein Reibrad oder einen Riemen vorsehen. Ferner kann die Verbindungstransportvorrichtung einen eigenen motorischen Antrieb aufweisen oder von dem motorischen Antrieb der gemeinsamen bzw. separaten Transportvorrichtung angetrieben werden.

Gemäß einer weiteren Ausführungsform der Verkaufsautomatenstation ist die gemeinsame Transportvorrichtung in einem Bereich zwischen einem untersten Warenfach der Verkaufsautomaten und einem Aufstellboden der Verkaufsautomaten angeordnet. Mit anderen Worten, die gemeinsame Transportvorrichtung ist unterhalb der Warenfächer der Verkaufsautomaten angeordnet. Zum Beispiel kann die Ware in einer vertikalen Richtung von dem Warenfach auf die gemeinsame Transportvorrichtung transportiert werden.

Gemäß einer Weiterbildung der Verkaufsautomatenstation weist zumindest einer der Vielzahl von Verkaufsautomaten eine Öffnung an einer Unterseite auf, durch welche die Ware in einer vertikalen Richtung von dem zumindest einen Verkaufsautomaten auf die gemeinsame Transportvorrichtung ausgebbar ist. Somit kann die Ware den Verkaufsautomaten durch die Öffnung in der vertikalen Richtung verlassen. Das bedeutet, dass die Ware beispielsweise nicht nach vorne, insbesondere an der Frontseite, abgegeben werden muss, sondern durch die Öffnung über die Unterseite ausgegeben werden kann. Folglich entspricht die Unterseite beispielhaft einer Ausgabeseite.

Die gemeinsame Transportvorrichtung kann dabei zum Beispiel auf dem Aufstellboden angeordnet sein. Diese Öffnung kann automatisch verschließbar/öffenbar sein. Somit kann der Innenraum des Verkaufsautomaten klimatisiert sein. Zum Beispiel kann die Unterseite einen verschiebbaren Bodenabschnitt, eine Klappe oder dergleichen aufweisen. Der verschiebbare Bodenabschnitt oder die Klappe können den Innenraum des Verkaufsautomaten in einem geschlossenen Zustand abdichten.

Darüber hinaus kann der Verkaufsautomat in einer alternativen Ausführungsform zum Beispiel in einer über dem Aufstellboden angeordneten Ebene, insbesondere einem darüber vorgesehenen Raum, positioniert sein. Damit können der Verkaufsautomat und die gemeinsame Transportvorrichtung in übereinander angeordneten Räumen getrennt voneinander positioniert sein.

Gemäß einer weiteren Ausführungsform umfasst die Verkaufsautomatenstation ferner eine Trittbretteinrichtung zum Betreten durch einen Befüller, welche zwischen dem untersten Warenfach der Verkaufsautomaten und der gemeinsamen Transportvorrichtung an einer Frontseite der Verkaufsautomaten angeordnet ist, sodass der Befüller auch höhere Warenfächer der Verkaufsautomaten befüllen kann. In diesem Fall korrespondiert die Frontseite mit einer Befüllseite der Verkaufsautomaten. Zusätzlich kann der Verkaufsautomat auch über die Rückseite befüllt werden. Vorzugsweise ist die Trittbretteinrichtung auf Höhe der Unterseite des Verkaufsautomaten an der Frontseite angeordnet. Auf diese Weise kann ein Verkaufsautomat befüllt werden, indem der Befüller auf der Trittbretteinrichtung steht, während die gemeinsame Transportvorrichtung und/oder die separate Transportvorrichtung weiter Waren transportieren kann. Hierfür kann es vorteilhaft sein einen Abstand in der vertikalen Richtung zwischen der Trittbretteinrichtung und der Transportvorrichtung vorzusehen, damit die Ware nicht durch die Trittbretteinrichtung blockiert wird.

Alternativ oder zusätzlich kann die Trittbretteinrichtung an einer Rückseite der Verkaufsautomaten angeordnet sein.

Ferner kann die Verkaufsautomatenstation derart ausgebildet und gesteuert sein, dass beim Befüllen eines Verkaufsautomaten nur dieser eine Verkaufsautomat für die Dauer des Befüllens außer Betrieb ist, wobei die übrigen der Vielzahl von Verkaufsautomaten, insbesondere der ersten und zweiten Reihe, in Betrieb bleiben. Das heißt, die übrigen Verkaufsautomaten können weiterhin Waren abgeben, während der eine Verkaufsautomat befüllt wird. Beispielsweise wird aus Gründen der Sicherheit und zur Vermeidung von Fehlern der Verkaufsautomat, der befüllt wird, deaktiviert. Somit ist der Betrieb der Verkaufsautomatenstation lediglich geringfügig beinträchtig, wobei insbesondere der Verkauf zumindest eingeschränkt aufrechterhalten bleiben kann. Mit anderen Worten kann ein Verkaufsautomat bzw. eine Automateneinheit individuell geöffnet werden, wobei eine Abgabe der Ware aus den weiteren Verkaufsautomaten bzw. Automateneinheiten möglich ist. Das bedeutet, nur dieser eine Verkaufsautomat bzw. eine Automateneinheit ist bei Auffüllung für die Abgabe gesperrt.

Gemäß einer weiteren Ausführungsform umfasst die Verkaufsautomatenstation ferner eine Vertikalfördereinrichtung zum Anheben und/oder Absenken der Ware auf eine für einen Käufer ergonomischen Ausgabehöhe zur Entnahme der Ware, wobei die Vertikalfördereinrichtung in dem gemeinsamen Warenausgabebereich angeordnet ist. Damit kann der Kauf für den Käufer komfortabler werden. Zum Beispiel kann die Vertikalfördereinrichtung als Spiralförderer, als Umlaufregal bzw. Liftsystem oder dergleichen ausgebildet sein.

Eine für einen Käufer ergonomische Ausgabehöhe im Sinne der vorliegenden Anmeldung entspricht einer Höhe im Bereich von etwa 75 cm bis etwa 140 cm über einem Boden, zum Beispiel dem Aufstellboden.

Gemäß einer Weiterbildung umfasst die Verkaufsautomatenstation ferner eine verschiebbare Weicheneinrichtung bzw. Weiche zum variablen Weiterleiten der Ware von der gemeinsamen Transportvorrichtung und/oder der separaten Transportvorrichtung an die Vertikalfördereinrichtung. Auf diese Weise kann die Ware am Ende der gemeinsamen Transportvorrichtung und/oder der separaten Transportvorrichtung zum Beispiel auf zwei Warenausgabebereiche aufgeteilt werden. Zum Beispiel kann die Weicheneinrichtung quer zu einer Förderrichtung der gemeinsamen Transportvorrichtung verschiebbar sein.

Gemäß einer weiteren Ausführungsform der Verkaufsautomatenstation ist die gemeinsame Transportvorrichtung derart ausgebildet und angeordnet, dass sie die Ware in den gemeinsamen Warenausgabebereich auf eine für einen Käufer ergonomische Ausgabehöhe zur Entnahme der Ware transportiert. Zum Beispiel kann die gemeinsame Transportvorrichtung zumindest abschnittsweise schräg angeordnet sein, um die Ware in Bezug zu einem Aufstellboden anzuheben oder abzusenken.

Ferner kann die gemeinsame Transportvorrichtung zumindest abschnittsweise konstant in einer für den Käufer ergonomischen Ausgabehöhe zur Entnahme der Ware angeordnet sein. Beispielsweise kann dabei die Entnahme-Einrichtung des jeweiligen Verkaufsautomaten die Ware in der entsprechenden Höhe an die gemeinsame Transportvorrichtung abgeben. Das heißt, die Entnahme-Einrichtung kann die angeforderte Ware insbesondere aus einem oberhalb oder unterhalb der gemeinsamen Transportvorrichtung gelegenen Warenfach des Verkaufsautomaten entnehmen und auf Höhe der gemeinsamen Transportvorrichtung an diese abgeben. Beispielsweise kann die gemeinsame Transportvorrichtung an einer Ausgabeseite der Verkaufsautomaten in einem Bereich der Warenfächer angeordnet sein.

Gemäß einer weiteren Ausführungsform der Verkaufsautomatenstation umfasst zumindest einer der Vielzahl von Verkaufsautomaten ein Rolltor bzw. eine Jalousie oder eine Schwenktür zum Befüllen des Verkaufsautomaten. Beispielsweise ist das Rolltor oder die Schwenktür verschließbar ausgebildet. Das Rolltor bzw. Jalousie kann an der Frontseite, an der Rückseite oder an der Frontseite und an der Rückseite des Verkaufsautomaten vorgesehen sein. Somit kann die Verkaufsautomatenstation ausgestaltet sein ohne dabei auf einen Schwenkbereich von Schwenktüren, Klappen oder vergleichbaren Zugangsmöglichkeiten berücksichtigen zu müssen. Das Rolltor kann sich vorzugsweise innerhalb des Verkaufsautomaten zusammenrollen. Dies ist insbesondere dann vorteilhaft, wenn die Verkaufsautomatenstation als Container ausgebildet oder in einem Gebäude aufgestellt ist.

Gemäß einer weiteren Ausführungsform der Verkaufsautomatenstation korrespondiert eine Befüllseite der Verkaufsautomaten mit einer Ausgabeseite der Verkaufsautomaten, sodass der Käufer zur Auswahl der Ware in die Verkaufsautomaten blicken kann. Somit ist es vorteilhaft, dass die Befüllseite mit der Ausgabeseite korrespondiert, wenn der Käufer auf der gegenüberliegenden Seite zur Auswahl/Augenscheinnahme in den Verkaufsautomaten der Waren sehen möchte.

Gemäß einer weiteren Ausführungsform der Verkaufsautomatenstation sind eine Befüllseite der Verkaufsautomaten und eine Ausgabeseite der Verkaufsautomaten voneinander verschieden. Das bedeutet die Befüllseite ist ungleich der Ausgabeseite, zum Beispiel wenn die Ware über die Unterseite bzw. den Boden des Verkaufsautomaten abgegeben wird, wenn zwischen der ersten Reihe und der zweiten Reihe das gemeinsame Transportband angeordnet ist, wenn im Inneren der Verkaufsautomatenstation ausreichend Platz ist oder wenn das Befüllen von außen erfolgen soll.

Gemäß einer weiteren Ausführungsform umfasst die Verkaufsautomatenstation ferner ein verschließbares Gehäuse, in dem die Vielzahl von Verkaufsautomaten und die Transportvorrichtungen positioniert sind. Mit Transportvorrichtungen sind gemeint, die gemeinsame Transportvorrichtung und soweit vor-handen die separate Transportvorrichtung und die Verbin-dungstransportvorrichtung. Das Gehäuse grenzt einen von den Käufern nicht zugänglichen Innenraum der Verkaufsautomatenstation gegenüber einer Umgebung ab. Optional kann das Gehäuse eine Sichtscheibe für den Käufer enthalten.

Gemäß einer weiteren Ausführungsform der Verkaufsautomatenstation ist die Verkaufsautomatenstation als Container ausgebildet. Beispielsweise kann der Container, insbesondere mithilfe eines Lastkraftwagens, transportabel sein. Auf diese Weise kann die Verkaufsautomatenstation autark und mobil sein. Somit kann die Verkaufsautomatenstation flexibel bei Bedarf an einen neuen Aufstellort gebracht und in Betrieb genommen werden.

Gemäß einer weiteren Ausführungsform umfasst die Verkaufsautomatenstation ferner zumindest ein gemeinsames Eingabeterminal und/oder ein gemeinsames Bezahlterminal. Das gemeinsame Eingabeterminal und/oder das gemeinsame Bezahlterminal können bei dem gemeinsamen Warenausgabereich oder entfernt von dem gemeinsamen Warenausgabereich angeordnet sein. Bei der entfernten Anordnung kann die Verkaufsautomatenstation bereits die Bestellung des nächsten Käufers aufnehmen, während die Ware des vorherigen Käufers noch zusammengestellt und an den gemeinsamen Warenausgabereich transportiert wird. Optional kann nach der Bestellung ein Abholcode an den Käufer bereitgestellt werden, mit welchem der Käufer die Ware an dem gemeinsamen Warenausgabereich abholen kann. Auf diese Weise kann die Ware in dem gemeinsamen Warenausgabereich zur Entnahme bereitgestellt werden, wenn der Käufer den Abholcode eingibt. Damit kann beispielsweise ein Warenabholbehälter schon vorher zusammengestellt und im Inneren der Verkaufsautomatenstation bis zur späteren Abholung gelagert werden.

Darüber hinaus kann die Ware online, zum Beispiel per Applikation, bestellt werden. Die bestellte Ware kann beispielsweise vorab zusammengestellt und abholbereit gelagert werden bis der Käufer sie abholt.

Wahlweise kann mindestens ein Verkaufsautomat der Vielzahl von Verkaufsautomaten eine Kühleinrichtung zum Kühlen des Innenraums und der darin gelagerten Waren umfassen. Alternativ oder zusätzlich kann mindestens ein Verkaufsautomat der Vielzahl von Verkaufsautomaten eine Klimaeinrichtung aufweisen, um in dem Innenraum des Verkaufsautomaten ein vorbestimmtes Innenklima, insbesondere eine vorbestimmte Temperatur und/oder Luftfeuchtigkeit, einzustellen. Optional kann die Verkaufsautomatenstation eine Klimaeinrichtung aufweisen, um im Inneren der Verkaufsautomatenstation ein vorbestimmtes Innenklima, insbesondere eine vorbestimmte Temperatur und/oder Luftfeuchtigkeit, einzustellen.

Die obigen Ausführungsformen und Weiterbildungen lassen sich, sofern sinnvoll, beliebig miteinander kombinieren. Insbesondere sind sämtliche Merkmale des Kopplungssystems oder der Kopplungsvorrichtung auf das zugehörige Verfahren zum Konfigurieren des Kopplungssystems übertragbar, und umgekehrt.

Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnungen angegebenen Ausführungsbeispiele näher erläutert. Es zeigen dabei:
- Fig. 1: eine schematische Perspektivansicht einer Verkaufsautomatenstation gemäß einem Ausführungsbeispiel;
- Fig. 2: eine schematische Perspektivansicht einer Verkaufsautomatenstation gemäß einem weiteren Ausführungsbeispiel;
- Fig. 3: eine schematische Perspektivansicht einer Verkaufsautomatenstation gemäß einem weiteren Ausführungsbeispiel mit einer ersten Reihe und einer zweiten Reihe von Verkaufsautomaten;
- Fig. 4: eine schematische Perspektivansicht einer Verkaufsautomatenstation gemäß einem weiteren Ausführungsbeispiel, wobei eine erste Reihe und eine zweite Reihe von Verkaufsautomaten eine gemeinsame Transportvorrichtung aufweisen;
- Fig. 5: eine schematische Perspektivansicht einer Verkaufsautomatenstation gemäß einem weiteren Ausführungsbeispiel, wobei eine erste Reihe von Verkaufsautomaten eine gemeinsame Transportvorrichtung und eine zweite Reihe eine separate Transportvorrichtung aufweist;
- Fig. 6: eine schematische Perspektivansicht einer Verkaufsautomatenstation gemäß einem weiteren Ausführungsbeispiel, wobei eine erste Reihe von Verkaufsautomaten eine gemeinsame Transportvorrichtung und eine zweite Reihe eine separate Transportvorrichtung aufweist;
- Fig. 7: eine schematische Perspektivansicht einer Verkaufsautomatenstation gemäß einem weiteren Ausführungsbeispiel mit einer Verbindungstransportvorrichtung gemäß einem Ausführungsbeispiel, wobei Frontseiten der Verkaufsautomaten einer ersten und zweiten Reihe zueinander zugewandt sind;
- Fig. 8: eine schematische Perspektivansicht einer Verkaufsautomatenstation gemäß einem weiteren Ausführungsbeispiel mit einer Verbindungstransportvorrichtung gemäß einem weiteren Ausführungsbeispiel, wobei Frontseiten der Verkaufsautomaten einer ersten und zweiten Reihe zueinander zugewandt sind;
- Fig. 9: eine schematische Perspektivansicht einer Verkaufsautomatenstation gemäß einem weiteren Ausführungsbeispiel mit einer Verbindungstransportvorrichtung gemäß einem Ausführungsbeispiel, wobei Rückseiten der Verkaufsautomaten einer ersten und zweiten Reihe zueinander zugewandt sind;
- Fig. 10: eine schematische Perspektivansicht einer Verkaufsautomatenstation gemäß einem weiteren Ausführungsbeispiel mit einer Verbindungstransportvorrichtung gemäß einem weiteren Ausführungsbeispiel, wobei Rückseiten der Verkaufsautomaten einer ersten und zweiten Reihe zueinander zugewandt sind;
- Fig. 11: eine schematische Perspektivansicht eines gemeinsamen Warenausgabebereichs einer Verkaufsautomatenstation gemäß einem weiteren Ausführungsbeispiel;
- Fig. 12: eine schematische Perspektivansicht eines gemeinsamen Warenausgabebereichs einer Verkaufsautomatenstation gemäß einem weiteren Ausführungsbeispiel;
- Fig. 13: eine schematische Perspektivansicht eines gemeinsamen Warenausgabebereichs einer Verkaufsautomatenstation gemäß einem weiteren Ausführungsbeispiel;
- Fig. 14: eine schematische Perspektivansicht eines gemeinsamen Warenausgabebereichs einer Verkaufsautomatenstation gemäß einem weiteren Ausführungsbeispiel;
- Fig. 15: eine schematische Perspektivansicht einer Vielzahl von Verkaufsautomaten gemäß einem weiteren Ausführungsbeispiel mit einer Entnahme-Einrichtung zur Abgabe einer Ware;
- Fig. 16: eine schematische Perspektivansicht einer Vielzahl von Verkaufsautomaten gemäß einem weiteren Ausführungsbeispiel mit einer Entnahme-Einrichtung zur Abgabe einer Ware und einem verschiebbaren Bodenabschnitt;
- Fig. 17: eine schematische Perspektivansicht einer Vielzahl von Verkaufsautomaten gemäß einem weiteren Ausführungsbeispiel mit einer Entnahme-Einrichtung zur Abgabe einer Ware und einer gemeinsamen Transportvorrichtung unterhalb des untersten Warenfachs;
- Fig. 18: eine schematische Perspektivansicht einer Vielzahl von Verkaufsautomaten gemäß einem weiteren Ausführungsbeispiel mit einer Trittbretteinrichtung über der gemeinsamen Transportvorrichtung;
- Fig. 19: eine schematische Perspektivansicht einer Vielzahl von Verkaufsautomaten gemäß einem weiteren Ausführungsbeispiel mit einem Terminal am gemeinsamen Warenausgabebereich.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Fig. 1 zeigt eine schematische Perspektivansicht einer Verkaufsautomatenstation gemäß einem Ausführungsbeispiel. Die Verkaufsautomatenstation ist zur automatischen Ausgabe von Waren an einen Käufer ausgebildet.

Die Verkaufsautomatenstation umfasst eine Vielzahl von nebeneinander angeordneten Verkaufsautomaten 1, die jeweils zur Lagerung und Abgabe einer Ware 100 vorgesehen sind, und eine gemeinsame Transportvorrichtung 2. Hier sind beispielhaft fünf Verkaufsautomaten 1 dargestellt, die im Wesentlichen gleich ausgerichtet sind. Bei der Anzahl der Verkaufsautomaten 1 ist die Anordnung nicht limitiert, sondern kann jede beliebige Anzahl an Verkaufsautomaten umfassen.

Der Verkaufsautomat 1 kann zum Beispiel ein Automatengehäuse, einen Innenraum und zumindest ein Warenfach innerhalb des Innenraums umfassen. Der Verkaufsautomat 1 kann ferner eine Tür enthalten, welche typischerweise über Gelenke an dem Automatengehäuse angelenkt ist. Dabei kann die Tür an einer Frontseite 7, an einer Rückseite 8 oder an Front- und Rückseite angebracht sein. Die Tür und das Automatengehäuse bilden zusammen den Innenraum, um insbesondere die zu verkaufenden Warenprodukte 100, Steuer- und Kühlfunktionen des Verkaufsautomaten 1 und andere Verkaufsautomaten-Funktionen unterzubringen. Beispielsweise kann die Tür eine durchsichtige Glas- oder klare Kunststoffscheibe aufweisen, welche, wenn die Tür geschlossen ist, für einen deutlichen Einblick in den Innenraum des Verkaufsautomaten 1 und somit auf die darin untergebrachten Waren 100, die in dem Innenraum des Verkaufsautomaten 1 in dem zumindest einen Warenfach geordnet vorgehalten werden, sorgt.

Ferner kann eine Verriegelungseinheit vorgesehen sein, die es ermöglicht, dass die Tür zu Zwecken der Wartung, des Befüllens des Verkaufsautomaten 1 und dergleichen auf sichere Weise geöffnet und geschlossen werden kann.

Die Vielzahl von Verkaufsautomaten 1 kann wahlweise mehrere Verkaufsautomaten 1 vergleichbarer Ausgestaltung oder einzelne oder mehrere Verkaufsautomaten 1 mit unterschiedlicher Ausgestaltung umfassen. Zum Beispiel kann sich mindestens ein Verkaufsautomat 1 der Vielzahl von Verkaufsautomaten 1 in der Anzahl und/oder Größe der Warenfächer unterscheiden. Alternativ oder zusätzlich kann mindestens ein Verkaufsautomat 1 der Vielzahl von Verkaufsautomaten 1 eine Kühleinrichtung zum Kühlen des Innenraums und der darin gelagerten Waren 100 umfassen.

Die gemeinsame Transportvorrichtung 2 ist ausgebildet, die von den Verkaufsautomaten 1 abgegebene Ware 100 aufzunehmen und hin zu einem gemeinsamen Warenausgabebereich 3 zu transportieren. Die gemeinsame Transportvorrichtung 2 weist hier zum Bespiel ein Förderband auf. Beispielhaft erstreckt sich das Förderband 2 in Fig. 1 entlang der Frontseite 7 der Verkaufsautomaten 1. Dabei können die Verkaufsautomaten 1 die angeforderte Ware 100 durch eine Abgabeöffnung 16 an das Förderband 2 abgeben bzw. auf das Förderband 2 legen, wie dies exemplarisch bei dem mittleren der fünf Verkaufsautomaten 1 illustriert ist. Auf diese Weise kann die beispielhaft abgebildete Verkaufsautomatenstation nach Fig. 1 die Waren 100 der fünf Verkaufsautomaten 1 zu dem gemeinsamen Warenausgabebereich 3 transportieren.

Der gemeinsame Warenausgabebereich 3 schließt in diesem Beispiel an ein Ende des Förderbandes 2 an, muss jedoch nicht zwingend direkt an das Förderband 2 anschließen. Beispielsweise umfasst der gemeinsame Warenausgabebereich 3 hier einen Behälter, in den die Waren am Ende des Förderbandes 2 rutschen oder fallen können.

Fig. 2 zeigt eine schematische Perspektivansicht einer Verkaufsautomatenstation gemäß einem weiteren Ausführungsbeispiel.

Die Verkaufsautomatenstation des in der Fig. 2 illustrierten weiteren Ausführungsbeispiels entspricht im Wesentlichen der Verkaufsautomatenstation nach Fig. 1, unterscheidet sich aber dadurch, dass hier die gemeinsame Transportvorrichtung 2 einen Warenabholbehälter aufweist. Der Warenabholbehälter wird zur Aufnahme der Ware 100 vor die Ausgabeöffnung 16 gebracht. Dabei kann der Warenabholbehälter vor der Ausgabeöffnung 16 zum Beispiel abgebremst oder gestoppt werden, um die Aufnahme der Ware 100 zu erleichtern. Vorteilhafterweise kann der Warenabholbehälter am Ende der gemeinsamen Transportvorrichtung 2 mit dem gemeinsamen Warenausgabebereich 3 korrespondieren.

Alternativ oder zusätzlich kann die gemeinsame Transportvorrichtung 2 ein Förderband, Transportrollen, Transportwalzen oder dergleichen aufweisen.

Optional ist die gemeinsame Transportvorrichtung 2 über einen motorischen Antrieb (nicht dargestellt) antreibbar. Vorzugsweise ist der motorische Antrieb als Servomotor ausgebildet. Zum Beispiel kann der motorische Antrieb auch ein Getriebe aufweisen. Wahlweise kann der motorische Antrieb direkt oder über das Getriebe mit der gemeinsamen Transportvorrichtung 2 zum Antreiben gekoppelt sein.

Der Servomotor versetzt zum Beispiel das Förderband oder den Warenabholbehälter in Bewegung und die auf dem Förderband oder in dem Warenabholbehälter befindlichen Waren 100 können in Richtung des Warenausgabebereichs 3 gefördert werden.

Fig. 3 zeigt eine schematische Perspektivansicht einer Verkaufsautomatenstation gemäß einem weiteren Ausführungsbeispiel mit einer ersten Reihe A und einer zweiten Reihe B von Verkaufsautomaten 1.

Die Verkaufsautomatenstation umfasst die erste Reihe A von nebeneinander angeordneten, jeweils zur Lagerung und Abgabe einer Ware 100 vorgesehenen Verkaufsautomaten 1 sowie die zweite Reihe B von nebeneinander angeordneten, jeweils zur Lagerung und Abgabe einer Ware 100 vorgesehenen Verkaufsautomaten 1. Die zweite Reihe B kann die gleichen Merkmale wie die erste Reihe A aufweisen. Hier umfasst die zweite Reihe B beispielhaft einen Verkaufsautomaten 1, welcher fünf Verkaufsautomaten 1 der ersten Reihe A gegenübersteht. Optional kann die zweite Reihe B die beschriebenen Merkmale anders kombinieren als die erste Reihe A.

Von den Verkaufsautomaten 1 der ersten Reihe A ist in Fig. 3 eine Frontseite 7 dargestellt und von Verkaufsautomaten 1 der zweiten Reihe B eine Rückseite 8. Demnach ist die Frontseite 7 der ersten Reihe A der Frontseite 7 der Verkaufsautomaten 1 der zweiten Reihe B zugewandt. Die Rückseiten 8 der ersten und zweiten Reihe A, B sind entsprechend voneinander abgewandt.

Zwischen der ersten Reihe A und der zweiten Reihe B ist eine gemeinsame Transportvorrichtung 2 angeordnet und ausgebildet, die von den Verkaufsautomaten 1 der ersten Reihe A und der zweiten Reihe B abgegebene Ware 100 aufzunehmen und hin zu einem gemeinsamen Warenausgabebereich 3 zu transportieren. Beispielsweise ist die gemeinsame Transportvorrichtung 2 in einem Bereich zwischen einem untersten Warenfach 9 der Verkaufsautomaten 1 und einem Aufstellboden 10 der Verkaufsautomaten 1 angeordnet. Das bedeutet, dass die gemeinsame Transportvorrichtung 2 unterhalb der Warenfächer der Verkaufsautomaten 1 angeordnet ist.

Darüber hinaus umfasst die Verkaufsautomatenstation hier beispielhaft eine Trittbretteinrichtung 11 zum Betreten durch einen Befüller 12, welche zwischen dem untersten Warenfach 9 der Verkaufsautomaten 1 und der gemeinsamen Transportvorrichtung 2 an der Frontseite 7 angeordnet ist. Auf der Trittbretteinrichtung 11 stehend kann der Befüller 12 die Verkaufsautomaten 1, insbesondere der ersten Reihe A und der zweiten Reihe B, jeweils befüllen, während die gemeinsame Transportvorrichtung 2 ungestört die Ware 100 transportieren kann. Vorzugsweise ist die Trittbretteinrichtung 11 in etwa auf der Höhe des untersten Warenfachs 9 angeordnet. Dabei ist die gemeinsame Transportvorrichtung 2 mit einem vorbestimmten Abstand unterhalb der Trittbretteinrichtung 11 angeordnet, sodass hinreichend Platz dazwischen für den Transport der Ware 100 ist.

Ferner umfasst die Verkaufsautomatenstation hier beispielhaft eine Vertikalfördereinrichtung 13 zum Anheben und/oder Absenken der Ware 100 auf eine für einen Käufer ergonomischen Ausgabehöhe zur Entnahme der Ware, wobei die Vertikalfördereinrichtung 13 in dem gemeinsamen Warenausgabebereich 3 angeordnet ist. Zum Beispiel ist die Vertikalfördereinrichtung 13 hier als Umlaufregal ausgebildet ist. Das Umlaufregal 13 ist dazu ausgebildet, die Ware 100 an einem Ende der gemeinsamen Transportvorrichtung 2 zu übernehmen und auf die ergonomische Ausgabehöhe anzuheben, sodass die Ware 100 von dem Käufer bequem, insbesondere ohne Bücken, entgegengenommen werden kann.

Weiterhin umfasst die Verkaufsautomatenstation hier beispielhaft eine verschiebbare Weicheneinrichtung 14 zum variablen Weiterleiten der Ware 100 von der gemeinsamen Transportvorrichtung 2 an die Vertikalfördereinrichtung 13. Die Weicheneinrichtung 14 umfasst auch eine Rutsche mit deren Hilfe die Ware 100 von der gemeinsamen Transportvorrichtung 2 zu dem Umlaufregal 13 beförderbar ist. Auf diese Weise kann das Umlaufregal 13, wie in Fig. 3 illustriert ist, beispielsweise seitlich versetzt zu der gemeinsamen Transportvorrichtung 2 angeordnet sein.

Die Verkaufsautomatenstation kann zum Beispiel in einem Gebäuderaum, einem Container oder einer vergleichbaren Einhausung vorgesehen sein.

Fig. 4 zeigt eine schematische Perspektivansicht einer Verkaufsautomatenstation gemäß einem weiteren Ausführungsbeispiel, wobei eine erste Reihe A und eine zweite Reihe B von Verkaufsautomaten 1 eine gemeinsame Transportvorrichtung 2 aufweisen.

Die erste Reihe A und die zweite Reihe B umfassen jeweils beispielhaft fünf nebeneinander angeordnete Verkaufsautomaten 1, ist jedoch nicht auf diese Anzahl beschränkt. Die erste Reihe A kann ebenso eine andere Anzahl an Verkaufsautomaten 1 umfassen als die zweite Reihe B.

In Fig. 4 ist beispielsweise eine Frontseite 7 der Verkaufsautomaten 1 der ersten Reihe A einer Frontseite 7 der Verkaufsautomaten 1 der zweiten Reihe B zugewandt. Dabei ist die gemeinsame Transportvorrichtung 2 zwischen der ersten Reihe A und der zweiten Reihe B angeordnet und ausgebildet, die von den Verkaufsautomaten 1 der ersten Reihe A und der zweiten Reihe B abgegebene Ware 100 aufzunehmen und hin zu einem gemeinsamen Warenausgabebereich 3 zu transportieren.

Im Übrigen kann die Verkaufsautomatenstation die gleichen Merkmale aufweisen wie die Verkaufsautomatenstation nach Fig. 1.

Beispielsweise kann die gemeinsame Transportvorrichtung 2 abschnittsweise konstant in einer für einen Käufer ergonomischen Ausgabehöhe zur Entnahme der Ware angeordnet sein. Insbesondere ist die gemeinsame Transportvorrichtung 2 an der Frontseite 7 der Verkaufsautomaten 1 in einem Bereich der Warenfächer angeordnet. In diesem Beispiel können die Verkaufsautomaten 1 von der Rückseite 8, also von hinten, befüllt werden.

Fig. 5 zeigt eine schematische Perspektivansicht einer Verkaufsautomatenstation gemäß einem weiteren Ausführungsbeispiel, wobei eine erste Reihe A von Verkaufsautomaten 1 eine gemeinsame Transportvorrichtung 2 und eine zweite Reihe B eine separate Transportvorrichtung 5 aufweist.

Die Verkaufsautomatenstation des in der Fig. 5 illustrierten weiteren Ausführungsbeispiels entspricht im Wesentlichen der Verkaufsautomatenstation nach Fig. 4, unterscheidet sich aber dadurch, dass hier ferner die separate Transportvorrichtung 5 vorgesehen ist. Die separate Transportvorrichtung 5 ist ausgebildet, die von den Verkaufsautomaten 1 der zweiten Reihe B abgegebene Ware 100 aufzunehmen und hin zu einem gemeinsamen Warenausgabebereich 3 zu transportieren. Beispielhaft ist die separate Transportvorrichtung 5 von der gemeinsamen Transportvorrichtung 2 der ersten Reihe A beabstandet angeordnet. Zum Beispiel kann zwischen den beiden Transportvorrichtungen 2, 5 ein Gang frei bleiben. Vorteilhafterweise können die gemeinsame Transportvorrichtung 2 und die separate Transportvorrichtung 5 eine gemeinsame Förderebene aufweisen.

Die separate Transportvorrichtung 5 kann die gleichen Merkmale wie die gemeinsame Transportvorrichtung 2 aufweisen oder anders als die gemeinsame Transportvorrichtung 2 ausgebildet sein. Demgemäß kann die gemeinsame Transportvorrichtung 2 und/oder die separate Transportvorrichtung 5 ein Förderband, Transportrollen, Transportwalzen, einen Warenabholbehälter oder dergleichen aufweisen.

Optional ist die gemeinsame Transportvorrichtung 2 und/oder die separate Transportvorrichtung 5 über einen motorischen Antrieb (nicht dargestellt) antreibbar. Vorzugsweise ist der motorische Antrieb als Servomotor ausgebildet. Zum Beispiel kann der motorische Antrieb auch ein Getriebe aufweisen. Wahlweise kann der motorische Antrieb direkt oder über das Getriebe mit der gemeinsamen Transportvorrichtung 2 und/oder der separaten Transportvorrichtung 5 zum Antreiben gekoppelt sein.

Der Servomotor versetzt zum Beispiel das Förderband oder den Warenabholbehälter in Bewegung und die auf dem Förderband oder in dem Warenabholbehälter befindlichen Waren 100 können in Richtung des Warenausgabebereichs 3 gefördert werden.

Fig. 6 zeigt eine schematische Perspektivansicht einer Verkaufsautomatenstation gemäß einem weiteren Ausführungsbeispiel, wobei eine erste Reihe A von Verkaufsautomaten 1 eine gemeinsame Transportvorrichtung 2 und eine zweite Reihe B eine separate Transportvorrichtung 5 aufweist.

Die Verkaufsautomatenstation des in der Fig. 6 illustrierten weiteren Ausführungsbeispiels entspricht im Wesentlichen der Verkaufsautomatenstation nach Fig. 5, unterscheidet sich aber dadurch, dass hier eine Rückseite 8 der Verkaufsautomaten 1 der ersten Reihe A einer Rückseite 8 der Verkaufsautomaten 1 der zweiten Reihe B zugewandt ist. Dabei kann die Rückseite 8 der ersten Reihe A von der Rückseite 8 der zweiten Reihe B beabstandet angeordnet sein, sodass zwischen den beiden Rückseiten 8 ein Gang zum Befüllen der Verkaufsautomaten 1 bereitgestellt ist. In diesem Beispiel können die Verkaufsautomaten 1 von der Rückseite 8, also von hinten, in dem Gang befüllt werden. Auf diese Weise kann ein Befüller 12 beide Reihen A, B parallel befüllen. Somit können Laufwege verringert werden.

Fig. 7 zeigt eine schematische Perspektivansicht einer Verkaufsautomatenstation gemäß einem weiteren Ausführungsbeispiel mit einer Verbindungstransportvorrichtung 6 gemäß einem Ausführungsbeispiel, wobei Frontseiten 7 der Verkaufsautomaten 1 einer ersten und zweiten Reihe A, B zueinander zugewandt sind.

Diese Verkaufsautomatenstation basiert im Wesentlichen auf der Verkaufsautomatenstation aus Fig. 5 und umfasst darüber hinaus zum Beispiel die Verbindungstransportvorrichtung 6 zum Transport der Ware 100 zwischen der gemeinsamen Transportvorrichtung 2 und der separaten Transportvorrichtung 5. Das bedeutet die Verbindungstransportvorrichtung 6 verbindet die gemeinsame Transportvorrichtung 2 und die separate Transportvorrichtung 5.

Hier schließt die Verbindungstransportvorrichtung 6 beispielsweise an ein hinteres Ende der gemeinsamen Transportvorrichtung 2 bzw. separaten Transportvorrichtung 5 an. Somit kann die Ware 100, die aus einem der Verkaufsautomaten der zweiten Reihe B an die separate Transportvorrichtung 5 abgegeben wird, zu der Verbindungstransportvorrichtung 6 und von dieser zu der gemeinsamen Transportvorrichtung 2 transportiert werden. Beispielhaft ist die Verbindungstransportvorrichtung 6 derart ausgebildet und an die gemeinsame Transportvorrichtung 2 und die separate Transportvorrichtung 5 gekoppelt, dass die Verbindungstransportvorrichtung 6 die gemeinsame Transportvorrichtung 2 und die separate Transportvorrichtung 5 geradlinig verbindet. Folglich können die Waren 100 zu demselben gemeinsamen Warenausgabebereich 3 transportiert werden, unabhängig davon an welche Transportvorrichtung die Ware 100 zunächst abgegeben worden ist.

Fig. 8 zeigt eine schematische Perspektivansicht einer Verkaufsautomatenstation gemäß einem weiteren Ausführungsbeispiel mit einer Verbindungstransportvorrichtung 6 gemäß einem weiteren Ausführungsbeispiel, wobei Frontseiten 7 der Verkaufsautomaten 1 einer ersten und zweiten Reihe A, B zueinander zugewandt sind.

Im Wesentlichen entspricht die Verkaufsautomatenstation nach Fig. 8 der Verkaufsautomatenstation nach Fig. 7, wobei sie sich in der Verbindungstransportvorrichtung 6 unterscheidet. Beispielhaft ist die Verbindungstransportvorrichtung 6 hier derart ausgebildet und an die gemeinsame Transportvorrichtung 2 und die separate Transportvorrichtung 5 gekoppelt, dass die Verbindungstransportvorrichtung 6 die gemeinsame Transportvorrichtung 2 und die separate Transportvorrichtung 5 geschwungen verbindet. Zum Beispiel bildet die Verbindungstransportvorrichtung 6 einen Halbkreis, wie in Fig. 8 dargestellt ist.

Fig. 9 zeigt eine schematische Perspektivansicht einer Verkaufsautomatenstation gemäß einem weiteren Ausführungsbeispiel mit einer Verbindungstransportvorrichtung 6 gemäß einem Ausführungsbeispiel, wobei Rückseiten 8 der Verkaufsautomaten 1 einer ersten und zweiten Reihe A, B zueinander zugewandt sind.

Diese Verkaufsautomatenstation basiert im Wesentlichen auf der Verkaufsautomatenstation aus Fig. 6 und umfasst darüber hinaus zum Beispiel die Verbindungstransportvorrichtung 6 zum Transport der Ware 100 zwischen der gemeinsamen Transportvorrichtung 2 und der separaten Transportvorrichtung 5. Das bedeutet die Verbindungstransportvorrichtung 6 verbindet die gemeinsame Transportvorrichtung 2 und die separate Transportvorrichtung 5.

Hier schließt die Verbindungstransportvorrichtung 6 beispielsweise an ein hinteres Ende der gemeinsamen Transportvorrichtung 2 bzw. separaten Transportvorrichtung 5 an. Somit kann die Ware 100, die aus einem der Verkaufsautomaten der zweiten Reihe B an die separate Transportvorrichtung 5 abgegeben wird, zu der Verbindungstransportvorrichtung 6 und von dieser zu der gemeinsamen Transportvorrichtung 2 transportiert werden. Beispielhaft ist die Verbindungstransportvorrichtung 6 derart ausgebildet und an die gemeinsame Transportvorrichtung 2 und die separate Transportvorrichtung 5 gekoppelt, dass die Verbindungstransportvorrichtung 6 die gemeinsame Transportvorrichtung 2 und die separate Transportvorrichtung 5 geradlinig verbindet. Folglich können die Waren 100 zu demselben gemeinsamen Warenausgabebereich 3 transportiert werden, unabhängig davon an welche Transportvorrichtung die Ware 100 zunächst abgegeben worden ist. Der gemeinsame Warenausgabebereich 3 ist hier zum Beispiel an einem vorderen Ende der separaten Transportvorrichtung 5 angeordnet.

Fig. 10 zeigt eine schematische Perspektivansicht einer Verkaufsautomatenstation gemäß einem weiteren Ausführungsbeispiel mit einer Verbindungstransportvorrichtung 6 gemäß einem weiteren Ausführungsbeispiel, wobei Rückseiten 8 der Verkaufsautomaten einer ersten und zweiten Reihe A, B zueinander zugewandt sind.

Im Wesentlichen entspricht die Verkaufsautomatenstation nach Fig. 10 der Verkaufsautomatenstation nach Fig. 9, wobei sie sich in der Verbindungstransportvorrichtung 6 unterscheidet. Beispielhaft ist die Verbindungstransportvorrichtung 6 hier derart ausgebildet und an die gemeinsame Transportvorrichtung 2 und die separate Transportvorrichtung 5 gekoppelt, dass die Verbindungstransportvorrichtung 6 die gemeinsame Transportvorrichtung 2 und die separate Transportvorrichtung 5 geschwungen verbindet. Zum Beispiel bildet die Verbindungstransportvorrichtung 6 einen Halbkreis, wie in Fig. 9 dargestellt ist.

Fig. 11 zeigt eine schematische Perspektivansicht eines gemeinsamen Warenausgabebereichs 3 einer Verkaufsautomatenstation gemäß einem weiteren Ausführungsbeispiel.

Im Hintergrund sind beispielhaft vier nebeneinander angeordnete Verkaufsautomaten 1 sowie eine unterhalb der Verkaufsautomaten 1 angeordnete gemeinsame Transportvorrichtung 2 dargestellt. Der Verkaufsautomat 1 weist hier exemplarisch ein unterstes Warenfach 9 und Standfüße auf, mit denen der Verkaufsautomat 1 auf einem Aufstellboden 10 steht. Die gemeinsame Transportvorrichtung 2 ist zwischen dem untersten Warenfach 9 und dem Aufstellboden 10 positioniert.

Ferner umfasst zumindest einer der Verkaufsautomaten 1 ein verschließbares Rolltor 15 zum Befüllen des Verkaufsautomaten 1. Das Rolltor 15 ist hier beispielsweise an einer Frontseite 7 vorgesehen. Alternativ oder zusätzlich kann das Rolltor an einer Rückseite 8 vorgesehen sein.

Weiterhin umfasst die Verkaufsautomatenstation hier beispielhaft eine verschiebbare Weicheneinrichtung 14 zum variablen Weiterleiten der Ware 100 von der gemeinsamen Transportvorrichtung 2 an eine Vertikalfördereinrichtung 13. Die Vertikalfördereinrichtung 13 ist beispielsweise als Umlaufregal bzw. Liftsystem ausgebildet. Die Weicheneinrichtung 14 umfasst auch eine Rutsche mit deren Hilfe die Ware 100 von der gemeinsamen Transportvorrichtung 2 zu dem Umlaufregal 13 beförderbar ist. Zum Beispiel kann die Weicheneinrichtung 14 quer zu einer Förderrichtung der gemeinsamen Transportvorrichtung verschiebbar sein. Somit kann die Weicheneinrichtung 14 die Ware 100 zum Beispiel nach einem vorbestimmten Kriterium zwischen zwei Umlaufregalen 13, wie sie in Fig. 11 illustriert sind, sortieren. Mit anderen Worten kann die Weicheneinrichtung 14 die Ware 100 damit einer Vertikalfördereinrichtung 13 zuteilen, wenn mehrere Vertikalfördereinrichtungen 13 vorhanden sind. Dabei können die mehreren Vertikalfördereinrichtungen 13 zwei oder mehr Vertikalfördereinrichtungen 13 umfassen, welche wahlweise vergleichbar oder unterschiedlich ausgebildet sind. Die Vertikalfördereinrichtung 13 kann beispielsweise an den Warenausgabebereich 3 angrenzen oder in den Warenausgabebereich 3 integriert sein.

Fig. 12 zeigt eine schematische Perspektivansicht eines gemeinsamen Warenausgabebereichs 3 einer Verkaufsautomatenstation gemäß einem weiteren Ausführungsbeispiel.

Diese Verkaufsautomatenstation basiert im Wesentlichen auf der Verkaufsautomatenstation aus Fig. 11, wobei hier ferner eine Trittbretteinrichtung 11 zwischen dem untersten Warenfach 9 und der gemeinsamen Transportvorrichtung 2 angeordnet ist.

Darüber hinaus umfasst der Warenausgabebereich 3 in Fig. 12 auch eine Warenausgabe-Öffnung, aus der eine verkaufte Ware 100 von einem Käufer entnehmbar ist. Auf diese Weise kann der Käufer an die Ware 100 gelangen, wenn die Verkaufsautomatenstation beispielsweise für den Käufer unzugänglich in einem Container untergebracht ist. Die Warenausgabe-Öffnung kann beispielsweise eine Klappe, eine Sichtscheibe oder Ähnliches aufweisen.

Fig. 13 zeigt eine schematische Perspektivansicht eines gemeinsamen Warenausgabebereichs 3 einer Verkaufsautomatenstation gemäß einem weiteren Ausführungsbeispiel.

Die Verkaufsautomatenstation des in der Fig. 13 illustrierten weiteren Ausführungsbeispiels entspricht im Wesentlichen der Verkaufsautomatenstation nach Fig. 11, unterscheidet sich aber dadurch, dass hier die Vertikalfördereinrichtung 13 als Spiralförderer ausgebildet ist. Ferner umfasst die Weicheneinrichtung 14 anstelle der Rutsche ein Transportband bzw. Förderband, mit deren Hilfe die Ware 100 von der gemeinsamen Transportvorrichtung 2 zu der Vertikalfördereinrichtung 13 beförderbar ist.

Beispielhaft sind zwei Transportbänder und zwei Spiralförderer 13 dargestellt, allerdings ist die Verkaufsautomatenstation nicht auf diese Anzahl beschränkt.

Fig. 14 zeigt eine schematische Perspektivansicht eines gemeinsamen Warenausgabebereichs 3 einer Verkaufsautomatenstation gemäß einem weiteren Ausführungsbeispiel.

Diese Verkaufsautomatenstation basiert im Wesentlichen auf der Verkaufsautomatenstation aus Fig. 13, wobei hier ferner eine Trittbretteinrichtung 11 zwischen dem untersten Warenfach 9 und der gemeinsamen Transportvorrichtung 2 angeordnet ist.

Darüber hinaus umfasst der gemeinsame Warenausgabebereich 3 in Fig. 14 auch eine Warenausgabe-Öffnung, aus der eine verkaufte Ware 100 von einem Käufer entnehmbar ist. Auf diese Weise kann der Käufer an die Ware 100 gelangen, wenn die Verkaufsautomatenstation beispielsweise für den Käufer unzugänglich in einem Container untergebracht ist. Die Warenausgabe-Öffnung kann beispielsweise eine Klappe, eine Sichtscheide oder Ähnliches aufweisen.

Fig. 15 zeigt eine schematische Perspektivansicht einer Vielzahl von Verkaufsautomaten 1 gemäß einem weiteren Ausführungsbeispiel mit einer Entnahme-Einrichtung 4 zur Abgabe einer Ware 100.

Insbesondere weist jeder Verkaufsautomat 1 eine eigene Entnahme-Einrichtung 4 zur Abgabe der Ware 100 auf eine gemeinsame Transportvorrichtung 2 auf. Der Verkaufsautomat 1 weist beispielsweise eine Vielzahl arraymäßig in einem Innenraum des Verkaufsautomaten 1 angeordneter Warenfächer auf. In Fig. 15 ist beispielhaft die Anordnung von vier Warenfächern in dem Innenraum gezeigt, wobei die vier Warenfächer hier beispielhaft jeweils eine Ebene des Verkaufsautomaten 1 bilden. Optional können die Warenfächer beispielhaft in derselben Ebene angeordnet sein, jedoch können ebenso weitere Warenfächer in anderen Ebenen, also darunter oder darüber, angeordnet sein. Die einzelnen Warenfächer können jeweils eine unterschiedliche Größe aufweisen, was allerdings nicht zwingend erforderlich ist. Vorteilhafterweise können die Warenfächer in ihrer Breite und in ihrer Höhe variabel einstellbar sein.

Der Transport der Ware 100 in dem Warenfach, insbesondere an die Frontseite 7, erfolgt beispielsweise über ein Förderband, einen Schieber, Transportrollen, Transportwalzen oder eine Spirale. Zum Beispiel werden die Waren in dem Warenfach bis an die Frontseite 7 gefördert. An der Frontseite 7 ist die Entnahme-Einrichtung 4 vorgesehen, um die Ware 100 von dem Warenfach auf die gemeinsame Transportvorrichtung 2 zu transportieren. Die Entnahme-Einrichtung 4 ist hier beispielsweise als Manipulator mit einem Korb ausgebildet. Der Korb kann die Ware 100 aufnehmen und insbesondere in einer vertikalen Richtung transportieren. Die Entnahme-Einrichtung 4 bzw. der Manipulator ist dabei innerhalb eines Innenraums des Verkaufsautomaten 1 angeordnet und verfahrbar. Das bedeutet die Entnahme-Einrichtung 4 ist beispielsweise hinter einem Rolltor 15 im Innenraum angeordnet.

Fig. 16 zeigt eine schematische Perspektivansicht einer Vielzahl von Verkaufsautomaten 1 gemäß einem weiteren Ausführungsbeispiel mit einer Entnahme-Einrichtung 4 zur Abgabe einer Ware 100 und einem verschiebbaren Bodenabschnitt 17.

Die Entnahme-Einrichtung 4 kann die Ware auf eine gemeinsame Transportvorrichtung 2 befördern, die zwischen einem untersten Warenfach 9 und einem Aufstellboden 10 angeordnet ist. Dazu kann der verschiebbare Bodenabschnitt 17 in einer geöffneten Stellung eine Öffnung an einer Unterseite des Verkaufsautomaten 1 bilden. Durch diese Öffnung kann die Entnahme-Einrichtung 4 bzw. der Manipulator einen Innenraum des Verkaufsautomaten 1 verlassen, insbesondere ohne eine Frontseite 7 öffnen zu müssen. Das heißt die Entnahme-Einrichtung 4 kann nach unten aus dem Verkaufsautomaten 1 herausfahren. In Fig. 16 ist die Frontseite 7, zum Beispiel ein Rolltor 15, zwar geöffnet dargestellt, jedoch dient das lediglich der besseren Sichtbarkeit der Merkmale. Die Entnahme-Einrichtung 4 kann die Ware 100 in diesem Ausführungsbeispiel ebenso mit geschlossener Frontseite 7 an die gemeinsame Transportvorrichtung 2 abgeben. Dies ist beispielsweise in Fig. 17 illustriert.

Fig. 17 zeigt eine schematische Perspektivansicht einer Vielzahl von Verkaufsautomaten 1 gemäß einem weiteren Ausführungsbeispiel mit einer Entnahme-Einrichtung 4 zur Abgabe einer Ware 100 und einer gemeinsamen Transportvorrichtung 2 unterhalb des untersten Warenfachs 9.

Diese Verkaufsautomatenstation basiert im Wesentlichen auf der Verkaufsautomatenstation aus Fig. 16. Weiterhin ist hier deutlich zu erkennen, dass die Ware 100 von der Entnahme-Einrichtung 4 bei geschlossener Frontseite 7 auf die gemeinsame Transportvorrichtung 2 befördert wird. Insbesondere entleert der Korb 4 die Ware 100 auf die gemeinsame Transportvorrichtung 2.

Fig. 18 zeigt eine schematische Perspektivansicht einer Vielzahl von Verkaufsautomaten 1 gemäß einem weiteren Ausführungsbeispiel mit einer Trittbretteinrichtung 11 über der gemeinsamen Transportvorrichtung 2.

Auf der Trittbretteinrichtung 11 bzw. Trittfläche kann ein Befüller 12 stehen und sich bewegen, um die Verkaufsautomaten 1 zu befüllen. Dabei können die Frontseiten 7 der Verkaufsautomaten beispielsweise über ein Rolltor 15 öffenbar und verschließbar sein. Der Verkaufsautomat 1, der in Fig. 18 von dem Befüller 12 befüllt wird, ist mit dem geöffneten Rolltor 15 abgebildet. Dieser Verkaufsautomat 1 weist zum Beispiel sechs Warenfächer übereinander auf. Die sechs Warenfächer erstrecken sich beispielhaft jeweils über die gesamte Breite des Verkaufsautomaten 1. Ein unterstes Warenfach 9 der sechs Warenfächer ist etwa auf Höhe der Trittbretteinrichtung 11 angeordnet.

Fig. 19 zeigt eine schematische Perspektivansicht einer Vielzahl von Verkaufsautomaten 1 gemäß einem weiteren Ausführungsbeispiel mit einem Terminal 18 am gemeinsamen Warenausgabebereich 3.

Das Terminal 18 ist hier neben zwei Verkaufsautomaten 1 angeordnet, wobei das Terminal 18 in Bezug zu den Verkaufsautomaten 1 um 180° verdreht ausgerichtet ist. Demzufolge sind in Fig. 19 die Frontseiten 7 der Verkaufsautomaten 1 und eine Rückseite des Terminals 18 zu erkennen.

Beispielsweise umfasst eine erste Reihe A zwei nebeneinander angeordnete Verkaufsautomaten 1. Entlang der Frontseiten 7 der ersten Reihe A ist eine gemeinsame Transportvorrichtung 2 vorgesehen, welche die von den Verkaufsautomaten 1 der ersten Reihe A abgegebene Ware 100 aufnehmen und hin zu dem gemeinsamen Warenausgabebereich 3 transportieren kann.

Darüber hinaus umfasst eine zweite Reihe B zwei nebeneinander angeordnete Verkaufsautomaten 1. Entlang der Frontseiten 7 der zweiten Reihe B ist eine separate Transportvorrichtung 5 vorgesehen, welche die von den Verkaufsautomaten 1 der zweiten Reihe B abgegebene Ware 100 aufnehmen und hin zu dem gemeinsamen Warenausgabebereich 3 transportieren kann. Die zweite Reihe B ist hier in derselben Flucht angeordnet wie die erste Reihe A. Zwischen den beiden Reihen A, B kann das Terminal 18 platziert sein.

Optional kann das Terminal 18 ein geeignetes Bedienfeld enthalten oder mit einem geeigneten Bedienfeld verbunden sein, welches Produktauswahl-Eingabeeinrichtungen und Geld- und Guthaben-Verarbeitungseinrichtungen umfasst, die wie auch eine Münzrückgabe-Einrichtung allgemein bekannt sind. Die Verkaufsautomaten 1 und/oder das Terminal 18 können ferner eine optische und/oder akustische Signaleinrichtung aufweisen.

Das Terminal 18 kann auch eine Warenausgabe-Öffnung enthalten, aus der eine verkaufte Ware 100 von einem Käufer entnehmbar ist.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1: Verkaufsautomat
- 2: gemeinsame Transportvorrichtung
- 3: gemeinsamer Warenausgabebereich
- 4: Entnahme-Einrichtung
- 5: separate Transportvorrichtung
- 6: Verbindungstransportvorrichtung
- 7: Frontseite
- 8: Rückseite
- 9: unterstes Warenfach
- 10: Aufstellboden
- 11: Trittbretteinrichtung
- 12: Befüller
- 13: Vertikalfördereinrichtung
- 14: Weicheneinrichtung
- 15: Rolltor
- 16: Abgabeöffnung
- 17: verschiebbarer Bodenabschnitt
- 18: Terminal

- 100: Ware

- A: erste Reihe
- B: zweite Reihe

## Patentansprüche

1. Verkaufsautomatenstation zur automatischen Ausgabe von Waren,
mit einer Vielzahl von jeweils zur Lagerung und Abgabe einer Ware (100) vorgesehenen Verkaufsautomaten (1),
mit einem gemeinsamen Warenausgabebereich (3) zur Ausgabe einer von einem Käufer angeforderten Ware (100), und
mit einer außerhalb der Verkaufsautomaten angeordneten, gemeinsamen Transportvorrichtung (2), die derart zwischen der Vielzahl von Verkaufsautomaten (1) und dem gemeinsamen Warenausgabebereich (3) angeordnet sowie dazu ausgebildet ist, um von den Verkaufsautomaten (1) abgegebene Waren (100) aufzunehmen und hin zu dem gemeinsamen Warenausgabebereich (3) zu transportieren.

2. Verkaufsautomatenstation nach Anspruch 1,
**dadurch gekennzeichnet,**
**dass** jeder Verkaufsautomat (1) eine eigene Entnahme-Einrichtung (4) zur Abgabe einer Ware (100) aufweist.

3. Verkaufsautomatenstation nach einem der vorangehenden Ansprüche,
**dadurch gekennzeichnet,**
**dass** die Vielzahl von jeweils zur Lagerung und Abgabe einer Ware (100) vorgesehenen Verkaufsautomaten (1) eine erste Reihe (A) von nebeneinander angeordneten Verkaufsautomaten (1) bildet, wobei die Verkaufsautomatenstation ferner eine zweite Reihe (B) von nebeneinander angeordneten, jeweils zur Lagerung und Abgabe einer Ware (100) vorgesehenen Verkaufsautomaten (1) umfasst.

4. Verkaufsautomatenstation nach Anspruch 3,
**ferner umfassend,**
eine separate Transportvorrichtung (5), welche ausgebildet ist, die von den Verkaufsautomaten (1) der zweiten Reihe (B) abgegebene Ware (100) aufzunehmen und hin zu einem gemeinsamen Warenausgabebereich (3) zu transportieren.

5. Verkaufsautomatenstation nach Anspruch 4,
**ferner umfassend,**
eine Verbindungstransportvorrichtung (6) zum Transport der Ware (100) zwischen der gemeinsamen Transportvorrichtung (2) und der separaten Transportvorrichtung (5), wobei die Verbindungstransportvorrichtung (6) insbesondere derart ausgebildet und an die gemeinsame Transportvorrichtung (2) und die separate Transportvorrichtung (5) gekoppelt ist, dass die Verbindungstransportvorrichtung (6) die gemeinsame Transportvorrichtung (2) und die separate Transportvorrichtung (5) geradlinig oder geschwungen verbindet.

6. Verkaufsautomatenstation nach einem der Ansprüche 3 bis 5, **dadurch gekennzeichnet,**
**dass** eine Frontseite (7) der Verkaufsautomaten (1) der ersten Reihe (A) einer Frontseite (7) der Verkaufsautomaten (1) der zweiten Reihe (B) zugewandt ist,
wobei die gemeinsame Transportvorrichtung (2) insbesondere zwischen der ersten Reihe (A) und der zweiten Reihe (B) angeordnet und ausgebildet ist, die von den Verkaufsautomaten (1) der ersten Reihe (A) und der zweiten Reihe (B) abgegebene Ware (100) aufzunehmen und hin zu dem gemeinsamen Warenausgabebereich (3) zu transportieren; und/oder
**dass** eine Rückseite (8) der Verkaufsautomaten (1) der ersten Reihe (A) einer Rückseite (8) der Verkaufsautomaten (1) der zweiten Reihe (B) zugewandt ist.

7. Verkaufsautomatenstation nach einem der vorangehenden Ansprüche,
**dadurch gekennzeichnet,**
**dass** zumindest eine der Transportvorrichtungen (2, 5) ein Förderband, Transportrollen, Transportwalzen oder einen Warenabholbehälter aufweist.

8. Verkaufsautomatenstation nach einem der vorangehenden Ansprüche,
**dadurch gekennzeichnet,**
**dass** die gemeinsame Transportvorrichtung (2) in einem Bereich zwischen einem untersten Warenfach (9) der Verkaufsautomaten (1) und einem Aufstellboden (10) der Verkaufsautomaten (1) angeordnet ist, wobei insbesondere zumindest einer der Vielzahl von Verkaufsautomaten eine Öffnung an einer Unterseite aufweist, durch welche die Ware in einer vertikalen Richtung von dem zumindest einen Verkaufsautomaten auf die gemeinsame Transportvorrichtung (2) ausgebbar ist.

9. Verkaufsautomatenstation nach einem der vorangehenden Ansprüche,
**ferner umfassend,**
- eine Trittbretteinrichtung (11) zum Betreten durch einen Befüller (12), welche zwischen dem untersten Warenfach (9) der Verkaufsautomaten (1) und der gemeinsamen Transportvorrichtung (2) an einer Frontseite (7) der Verkaufsautomaten (1) angeordnet ist, sodass der Befüller (12) auch höhere Warenfächer der Verkaufsautomaten (1) befüllen kann; und/oder
- eine Vertikalfördereinrichtung (13) zum Anheben und/oder Absenken der Ware (100) auf eine für einen Käufer ergonomischen Ausgabehöhe zur Entnahme der Ware, wobei die Vertikalfördereinrichtung (13) in dem gemeinsamen Warenausgabebereich (3) angeordnet ist; und/oder
- eine verschiebbare Weicheneinrichtung (14) zum variablen Weiterleiten der Ware (100) von der gemeinsamen Transportvorrichtung (2) und/oder der separaten Transportvorrichtung (5) an die Vertikalfördereinrichtung (13).

10. Verkaufsautomatenstation nach einem der vorherigen Ansprüche,
**dadurch gekennzeichnet,**
**dass** die gemeinsame Transportvorrichtung (2) derart ausgebildet und angeordnet ist, dass sie die Ware (100) in den gemeinsamen Warenausgabebereich (3) auf eine für einen Käufer ergonomische Ausgabehöhe zur Entnahme der Ware transportiert.

11. Verkaufsautomatenstation nach einem der vorangehenden Ansprüche,
**dadurch gekennzeichnet,**
**dass** zumindest einer der Vielzahl von Verkaufsautomaten (1) ein Rolltor (15) oder eine Schwenktür zum Befüllen des Verkaufsautomaten (1) umfasst.

12. Verkaufsautomatenstation nach einem der vorangehenden Ansprüche,
**dadurch gekennzeichnet,**
- **dass** eine Befüllseite der Verkaufsautomaten (1) mit einer Ausgabeseite der Verkaufsautomaten (1) korrespondiert, sodass der Käufer zur Auswahl der Ware (100) in die Verkaufsautomaten (1) blicken kann; oder
- **dass** eine Befüllseite der Verkaufsautomaten (1) und eine Ausgabeseite der Verkaufsautomaten (1) voneinander verschieden sind.

13. Verkaufsautomatenstation nach einem der vorangehenden Ansprüche,
**ferner umfassend,**
ein verschließbares Gehäuse, in dem die Vielzahl von Verkaufsautomaten (1) und die Transportvorrichtungen (2, 5, 6) positioniert sind.

14. Verkaufsautomatenstation nach einem der vorangehenden Ansprüche,
**dadurch gekennzeichnet,**
**dass** die Verkaufsautomatenstation als Container ausgebildet ist.

15. Verkaufsautomatenstation nach einem der vorangehenden Ansprüche,
**ferner umfassend,**
zumindest ein gemeinsames Eingabeterminal und/oder ein gemeinsames Bezahlterminal.
